# EUROPÄISCHE PATENTSCHRIFT

(11) **EP 0 530 933 B1**
(45) Veröffentlichungstag und Bekanntmachung des Hinweises auf die Patenterteilung: **05.03.1997**
(21) Anmeldenummer: 92250234.9
(22) Anmeldetag: 28.08.1992
(51) Int. Cl.: F24H 9/02, F24H 7/04

(54) **Wärmeisoliertes Elektro-Speicherheizgerät**
Heat insulated electric storage heater
Appareil de chauffage électrique à accumulation thermiquement isolé

(30) Priorität: 31.08.1991 DE 4128980; 23.03.1992 DE 9203839 U
(43) Veröffentlichungstag der Anmeldung: 10.03.1993
(73) Patentinhaber: KKW Kulmbacher Klimageräte-Werk GmbH, D-95326 Kulmbach (DE)
(72) Erfinder: Kaim, Leo, D-8647 Stockheim (DE)
(74) Vertreter: Tergau, Enno, Dipl.-Ing.

(56) Entgegenhaltungen:
- DE-A- 2 611 115
- DE-A- 3 603 615
- FR-A- 1 323 627
- GB-A- 1 092 621
- PATENT ABSTRACTS OF JAPAN vol. 15, no. 422 (M-1173) 25. Oktober 1991 & JP-A-31 76 553 (IG TECH RES INC) 31. Juli 1991

## Beschreibung

Die Erfindung betrifft ein Elektro-Speicherheizgerät mit einem keramischen Wärme-Speicherkern. Der Speicherkern besteht hierbei aus einem Werkstoff mit hoher spezifischer Wärme, vorzugsweise aus Magnesia-Steinen. Aufgrund der hohen spezifischen Wärme ist der Speicherkern in der Lage, eine relativ große Wärmemenge aufzunehmen. Der Speicherkern wird hierbei auf ein Temperaturniveau von etwa 800°C aufgeheizt. Da die Speicherheizgeräte in Wohnräumen untergebracht sind, müssen die Speicherkerne gegenüber Ihrer Umgebung wärmeisoliert und berührungsgeschützt untergebracht sein, weil sonst einerseits die gespeicherte Wärme unerwünscht schnell an die Umgebungsluft abgegeben würde und andererseits jede Berührung des Speicherheizgerätes für den Bediener das Risiko von gefährlichen Verbrennungen mit sich bringen würde.

Die bekannten Elektro-Speicherheizgeräte verfügen deshalb sämtlich über ein im wesentlichen geschlossenes, vorzugsweise aus mehreren Blechtafeln zusammengesetztes Schutzgehäuse. In diesem Schutzgehäuse ist der Speicherkern berührungssicher angeordnet. Zwischen den Gehäuseinnenwänden und dem Speicherkern ist des weiteren eine vorzugsweise aus Isolierplatten bestehende Isolierschicht angebracht. Die Funktionsweise der Elektro-Speicherheizgeräte ist folgende: Während der tarifgünstigen Nachttarif-Periode wird der keramische Speicherkern aufgeheizt. Diese gespeicherte Wärme gibt der Speicherkern während des Tages langsam an die aufzuheizende Umgebungsluft ab. Hierfür wird Umgebungsluft in das Speicherheizgerät eingesaugt, über den Speicherkern geführt und aus dem Speicherheizgerät ausgestoßen. Das Speicherheizgerät ist folglich als Wärmeaustauscher wirksam. Zur Beschleunigung des Wärmeaustausches ist am Speicherheizgerät des weiteren ein Gebläse vorgesehen zur Beschleunigung des zu erwärmenden Luftstromes.

Da der Luftstrom in das Geräteinnere eindringen muß und das Geräteinnere nach dem Wärmeaustausch auch wieder verlassen muß, ist ein Kontakt des Luftstromes auch mit dem Isoliermaterial unvermeidlich. Ein derartiges Elektro-Speicherheizgerät ist beispielsweise bekannt aus
**DE-C-36 03 615.**

Aus DE-C-36 03 615 ist ferner bekannt, daß ein Stoffaustausch zwischen dem Isoliermaterial und dem Luftstrom unerwünscht ist. Insbesondere muß gewährleistet sein, daß keinerlei Faserstoffe in den Luftstrom gelangen und so die Umgebungsluft verschmutzen. Dies gilt um so mehr für krebserregende Faserstoffe, die in der Regel besonders leicht mit der Atemluft inhaliert werden. Derartige Faserstoffe haben in der Regel einen Durchmesser von bis zum 5µm.

Bislang wurden bei den bekannten Speicherheizgeräten zwei Arten von Wärmeisoliermatten verwendet. Zum einen wurden an Stellen, die eine beliebige Wandstärke zuließen, Mineralfasermatten verwendet. Diese Mineralfasermatten sind kostengünstig und weisen bei entsprechender Wandstärke auch die erforderlichen Isoliereigenschaften auf. Zum anderen wurden bei den bekannten Speicherheizgeräten in Bereichen mit begrenztem Einbauraum Weichstoff-Wärmedämmatten verwendet. Diese Weichstoff-Wärmedämmatten weisen eine extrem hohe Isolierfähigkeit auf und können entsprechend dünnwandig ausgeführt werden. Aus DE-A-2 611 115 ist ein Heizkessel bekannt, der mittels elastischen Isoliermatten wärmeisoliert wird. Die Weichstoff-Wärmedämmatten sind jedoch hochwertig und dementsprechend teuer in der Anschaffung.

Die erwähnten Mineralfasermatten haben sich im Hinblick auf die modernen Anforderungen, insbesondere die erforderliche Unterdrückung eines Stoffaustausches zwischen Isoliermatten und Luftstrom als ungeeignet erwiesen.

In DE-C-36 03 615 ist deshalb vorgeschlagen, zumindest die dem Luftstrom zugewandten Flächen eines unterhalb des Speicherkerns angeordneten Isolationsblocks aus nicht-fasrigem Wärmedämmaterial herzustellen. Als faserfreier Werkstoff für Weichstoff-Wärmedämmplatten ist mikroporöses Siliziumoxid bekannt. Für Isolierhartplatten ist ferner der Dämmstoff Vermiculite beispielsweise aus
**Römpp-Chemie-Lexikon, 9. Aufl., 1992, S.4896f.**
**ISBN 3-13-735109-X, Thieme Verlag, Stuttgart** bekannt. Vermiculite ist des weiteren wegen seiner guten Formbarkeit und Formbeständigkeit aus
**DE-A-37 00 478**
bekannt.

Aufgrund dieser hohen Formbeständigkeit sind diese Hartisolierplatten steif und inkompressibel. Nachteilig beim Einbau als Isolierplatten in ein Speicherheizgerät ist hierbei, daß mehrere Hartisolierplatten horizontal und vertikal zueinander angeordnet sein müssen. An den Stoßflächen jeweils einer vertikal angeordneten und horizontal angeordneten Hartisolierplatte, also im Bereich der Stoßkanten der Isolierplatten bleiben häufig Spalte bestehen. Diese Spalten sind als Wärmebrücken wirksam, so daß Wärme in unkontrollierter Weise aus dem Innenraum des Speicherheizgerätes nach außen gelangt. Die Dichtungseigenschaften derartiger Hartisolierplatten sind für Elektro-Speicherheizgeräte also bislang nicht ausreichend.

Der Erfindung liegt die Problemstellung zugrunde, die Hartisolierplatten so zu gestalten, daß ihre Isolierwirkung auch im Bereich der Stoßkanten befriedigt und sich derartige Hartisolierplatten auch für den Einsatz in Speicherheizgeräten eignen. Diese Aufgabe ist durch die Merkmalskombination des Anspruchs 1 gelöst.

Gemäß Anspruch 1 weist auch das erfindungsmäßige Elektro-Speicherheizgerät den bekannten Wärme-Speicherkern und das den Speicherkern umschließende Schutzgehäuse auf. Zwischen Speicherkern und Schutzgehäuse ist ferner die aus mehreren faserfreien Isolierplatten bestehende Wärmeisolierschicht angebracht. Die Stoßkanten der Isolierplatten sind gemäß der Erfindung als Stoßflächen ausgebildet. Durch diese flächige Ausbildung der Stoßkanten entsteht im Montageendzustand zwischen zwei jeweils benachbarten Isolierplatten ein Flächenkontakt der einzelnen Stoßflächen. Dieser möglichst großflächig zu bemessende Flächenkontakt ist nach Art einer Flächendichtung wirksam. Auf diese Weise ist eine absolut wärmedichte Verbindung zwischen den Isolierplatten hergestellt.

Nach Anspruch 2 sind die Stoßflächen der Isolierplatten derart weitergebildet, daß sie nach Art von Matritze und Patritze augebildet sind und im zusammengesetzten Zustand gewissermaßen ineinandergreifen. Die Stoßflächen der Isolierplatten nach Anspruch 2 sind folglich komplementär zueinander ausgebildet und greifen im Montageendzustand formschlüssig ineinander. Dieser Formschluß ist nach Art einer Labyrinth-Dichtung wirksam, so daß die Dichtwirkung in den Stoßbereichen weiter verbessert ist.

Eine zusätzliche Steigerung der Dichtwirkung ist durch die in den Ansprüchen 3 bis 6 vorgeschlagenen Maßnahmen erreichbar. Nach Anspruch 3 liegt zwischen den Stoßflächen zweier benachbarter Isolierplatten ein verformbarer Dichtkörper ein. Dieser Dichkörper schmiegt sich durch die von den Stoßflächen ausgeübte Flächenpressung an die Stoßflächen an und dichtet so auch feine Poren und Flächenunebenheiten ab. Als Dichtmittel eignen sich beispielsweise plastisch verformbare Weichmaterialplatten (Anspruch 4). Das Weichmaterial paßt sich beim Verspannen der benachbarten Isolierplatten gegeneinander der Form der jeweiligen Stoßfläche an und bewirkt somit eine besonders gute Spaltabdichtung. Ebenso als Dichtmittel geeignet ist elastisch verformbares, anorganisches Fasergewebe, wobei Quarzseidengewebe oder auch hochschmelzendes Glasseidengewebe bevorzugt Anwendung findet. Dieses Fasergewebe ist ein elastisches Dichtmittel und weist zweckmäßigerweise eine Faserstärke von mehr als 5 µm auf. Dieses anorganische Fasergewebe nach Anspruch 5 ist nach Anspruch 6 dadurch weitergebildet, daß es in Form eines Gewebeschlauches vorliegt. Diese Gewebeschläuche sind in die Stoßfugen zweier benachbarter Isolierplatten eingebracht und flachgelegt, so daß eine leicht federnde Isolierschicht entsteht, was die Dichtwirkung, insbesondere die Spaltabdichtung, zusätzlich steigert.

Die Ansprüche 7 bis 10 betreffen besonders geeigente Werkstoffe für die Isolierplatten. Hierfür eignen sich insbesondere Vermiculite und mikroporöses Siliziumoxid. Zumeist sind die seitlichen Wärmedämmplatten Hartisolierplatten aus anorganisch gebundenem Vermiculite und die vertikalen, oberen und unteren Wärmedämmplatten Hochdämm-Weichkörperplatten aus mikroporösem Siliziumoxid gefertigt. Jedoch sind auch andere Anordnungen, Kombinationen und Werkstoffe sowohl für die Hartisolierplatten als auch für die Hochdämm-Weichkörperplatten denkbar und ausdrücklich Bestandteil dieser Erfindung. Zum anorganischen Abbinden des Vermiculites kommt beispielsweise Wasserglas, also Alkalisilikat, in Betracht. Die Platten aus mikroporösem Siliziumoxid können durch Pressen und anschließendes Sintern geeigneter Ausgangsstoffe hergestellt werden. Anspruch 10 betrifft eine vorteilhafte Dichtungs-Paarung zwischen einer Hartisolierplatte und einer Hochdämm-Weichkörperplatte. Die Stoßfläche der Hartisolierplatte komprimiert hier die Stoßfläche der Hochdämm-Weichkörperplatte geringfügig, wodurch die Stoßfläche der Hartisolierplatte gleichsam als Dichtkante wirksam ist.

Die Ansprüche 11 bis 13 betreffen Wärmedämmplatten mit Hohlräumen. Diese Wärmedämmplatten ermöglichen es, in den Hohlräumen auch faserige, gut isolierende Werkstoffe aufzunehmen. Des weiteren eignen sich die Hohlräume auch zur Aufnahme jedweder hochwärmedämmender Isolierstoffe. Insbesondere die Gestaltung nach den Ansprüchen 12 und 13 gestattet ein einfaches Befüllen der Hohlräume mit dem Isolierwerkstoff. Die Isolierplatten sind hierbei zweiteilig ausgeführt, wobei ein Isolierplattenteil eine schüsselförmige Hohlschale bildet, während der andere Isolierplattenteil eine deckelartige Abdeckschale bildet. Die Abdeckschale ist hierbei auf die Hohlschale ähnlich wie ein Topfdeckel auf einen Topf aufsetzbar. Bei aufgesetzter Abdeckschale ist der Hohlraum gegenüber der Umgebung vollständig hermetisch abgeriegelt. Da zu große Hohlräume im Extremfall dazu führen könnten, daß die Isolierplatte in sich instabil wird, schlägt Anspruch 13 vor, mehrere separate Hohlräume in die Isolierplatte einzuarbeiten. Zudem können derart separate Hohlräume auch mit unterschiedlichen Isoliermaterialien befüllt werden. Dies bietet sich an, wenn Teilbereiche der Isolierplatte besonders gut isoliert sein müssen, während andere Teilbereiche mit einer weniger guten Isolierung auskommen. Die Isolierung ist somit variabel an die jeweiligen Anforderungen anpaßbar.

Die Ansprüche 14 und 15 betreffen Durchtrittsöffnungen für Leitungen. Derartige Leitungen können beispielsweise zur Einbringung von Heizkörperstäben, Temperaturfühlern o.dgl. dienen. Hierbei sind die Innenflächen der Durchtrittsöffnungen analog zu den die Außenwände der Hohlräume bildenden Schüsselrändern aus faserfreiem Werkstoff. Die Isolierplatten sind somit nicht nur gegenüber ihren Außenseiten sondern auch gegenüber den Innenseiten der Durchtrittsöffnungen völlig faserfrei und damit betriebssicher. Im Montageendzustand sind die von den Leitungen nicht ausgefüllten Querschnitte der Durchtrittsöffnungen mit flanschartigen Dichtungsplatten verschlossen. Die Dichtungsplatten sind hierfür zweckmäßigerweise mit den Isolierplatten im Montageendzustand verschweißt. Ebenso ist es möglich, die Dichtungsplatten mit Gegenhalterungen zu versehen derart, daß die flanschartigen Dichtungsplatten allseits plan an den Isolierstoffwänden anliegen, so daß an diesen Stellen keine unerwünschten Wärmebrücken entstehen.

Anhand der Zeichnungen wird die Erfindung mit weiteren wesentlichen Einzelheiten näher erläutert. Es zeigen:
- Fig. 1: eine Explosionsdarstellung des Schutzgehäuses und der Wärmeisolierschicht,
- Fig. 2: eine schematische, geschnittene Seitenansicht des Elektro-Speicherheizgeräts,
- Fig. 3: die schematische Darstellung wärmedicht aneinanderstoßender Isolierplatten.
- Fig. 4: die Detaildarstellung des Stoßbereichs der Isolierplatten gemäß dem Kreis IV aus Fig. 3,
- Fig. 5: den Stoßbereich zweier benachbarter Isolierplatten mit einliegendem Dichtstreifen,
- Fig. 6: eine weitere Ausführungsform wärmedicht aneinanderstoßender Isolierplatten, teilweise mit Hohlräumen,
- Fig. 7: die Detaildarstellung des Stoßbereichs gemäß Kreis VII aus Fig. 6,
- Fig. 8: den Stoßbereich zweier Isolierplatten mit einliegenden Dichtstreifen.

Das Elektro-Speicherheizgerät besteht im wesentlichen aus dem Schutzgehäuse, dem Wärme-Speicherkern und der dazwischen angeordneten Wärmeisolierschicht. Das Schutzgehäuse ist gebildet aus den Seitenteilen 1,1', der Gehäuserückwand 2, dem Gehäuseboden 3, dem Gehäusedeckel 4 und der in Fig. 1 nicht dargestellten Gehäusevorderwand. Die Hartisolierplatten 5 sind mit den Seitenteilen 1,1' fest verbunden. Die Isolierung im Bereich des Gehäusedeckels 4 ist durch die Hartisolierplatte 5 realisiert, während im Bereich des Gehäusebodens 3 die Hochdämm-Weichkörperplatte 6 angeordnet ist. Zwischen der Hochdämm-Weichkörperplatte 6 und dem Gehäuseboden 3 ist zudem der Distanzhalter 7 angeordnet, wobei der Distanzhalter 7 im Bereich der in Fig. 1 nicht dargestellten Vorderwand als Luftauslaßgrill ausgebildet ist.

Das in Fig. 2 zusammengesetzte Schutzgehäuse 8 weist wiederum gemäß Fig. 2 die Gehäuserückwand 2, den Gehäusedeckel 4, den Gehäuseboden 3 sowie die in Fig. 1 nicht dargestellte Gehäusevorderwand 9 auf. Fig. 2 zeigt des weiteren die die Gehäusevorderwand 9 gegenüber dem Wärme-Speicherkern 10 isolierende Hartisolierplatte 5. Ebenso wie die Gehäusevorderwand 9 sind auch die Gehäuserückwand 2 und der Gehäusedeckel 4 jeweils mittels einer Hartisolierplatte 5 gegenüber der Umgebung isoliert. Der Gehäuseboden 3 ist mittels der Hochdämm-Weichkörperplatte 6 gegenüber dem Wärmespeicherkern 10 isoliert. Auch im Bereich des Gehäusedeckels 4 und der Gehäuserückwand 2 sind noch zusätzliche Hochdämm-Weichkörperplatten 6 vorgesehen.

Sowohl zwischen der Gehäuserückwand 2 und der zugeordneten Hochdämm-Weichkörperplatte 6 als auch zwischen dem Gehäuseboden 3 und der zugeordneten Hochdämm-Weichkörperplatte 6 ist jeweils ein Einbauraum 11 für zusätzliche Komponenten freigehalten. Im Bereich der Rückwand 2 dient der Einbauraum 11 als Schaltraum.

Fig. 3 zeigt ein Ausführungsbeispiel mit einer Vermiculite-Isolierplatte 12 und drei Siliziumoxid-Isolierplatten 13. Die Zeichenebene der Fig. 3 ist aufgespannt von der Vertikalrichtung 14 und der Horinzontalrichtung 15. Zwei der Siliziumoxid-Isolierplatten 13 verlaufen ihrem Querschnitt nach in Fig. 3 in Vertikalrichtung 14 und entsprechen so den Isolierplatten im Bereich der Gehäuseseitenteile 1,1'. In Horizontalrichtung 15 ist die Vermiculite-Isolierplatte 12 angeordnet. Ebenfalls in Horizontalrichtung 15 verläuft die auf der Vermiculite-Isolierplatte 12 aufliegende dritte Siliziumoxid-Isolierplatte 13. Die Vermiculite-Isolierplatte 12 und die darauf ruhende Siliziumoxid-Isolierplatte 13 entsprechen nach der Darstellung der Fig. 3 dem Gehäusedeckel 4. Die Abdichtung zwischen den Isolierplatten 12,13 ist anhand des Stoßfugenbereiches in der linken oberen Ecke gemäß dem Kreis IV in Fig. 4 dargestellt. Die aus mikroporösem Siliziumoxid bestehenden Siliziumoxid-Isolierplatten 13 sind zum Schutz mit einem Quarz- oder Glasfasergewebe umhüllt. Die in Fig. 4 in Vertialrichtung 14 verlaufende Siliziumoxid-Isolierplatte 13 weist in ihrem Stoßflächenbereich die Ausbuchtung 16 auf. Die Ausbuchtung 16 ist komplementär ausgebildet zur gekröpften Stoßfläche 17 der in Horizontalrichtung 15 verlaufenden Vermiculite-Isolierplatte 12. Die Ausbuchtung 16 im Stoßbereich der Siliziumoxid-Isolierplatte 13 in Fig. 4 bildet über den senkrecht zu der von der Vertikalrichtung 14 und der Horizontalrichtung 15 aufgespannten Zeichnungsebene stehenden Querschnitt des Stoßbereichs der Siliziumoxid-Isolierplatte 13 eine Aufnahmerinne für die in Horizontalrichtung 15 angeordnete Vermiculite-Isolierplatte 12. Die Vermiculite-Isolierplatte 12 paßt nach Art eines Deckels genau in den Raum zwischen den beiden in Vertikalrichtung 14 verlaufenden Siliziumoxid-Isolierplatten 13. Schon aufgrund ihres Gewichtes liegt die Vermiculite-Isolierplatte 12 mit ihren beiden gekröpften Stoßflächen 17 formschlüssig in den Ausbuchtungen 16 der in Vertikalrichtung 14 angeordneten Siliziumoxid-Isolierplatten 13 ein. Zur Beschwerung der Vermiculite-Isolierplatte 12 und als zusätzliche Isolierung dient die dritte, in Horizontalrichtung 15 auf der Vermiculite-Isolierplatte 12 ruhende Siliziumoxid-Isolierplatte 13.

Fig. 5 zeigt den Stoßbereich einer in Vertikalrichtung 14 verlaufenden Hartisolierplatte 5 mit einer in Horizontalrichtung 15 verlaufenden Vermiculite-Isolierplatte 12, wobei die Vermiculite-Isolierplatte 12 wiederum durch eine ebenfalls in Horizontalrichtung 15 verlaufende Siliziumoxid-Isolierplatte 13 beschwert ist. Sowohl die Stoßfläche 17 der Vermiculite-Isolierplatte 12 als auch die Hartisolierplatten-Stoßfläche 18 sind nach dem Ausführungsbeispiel der Fig. 5 plan ausgeführt. Zur Spaltabdichtung ist gemäß Fig. 5 der Dichtstreifen 19 zwischen die Stoßfläche 17 der Vermiculite-Isolierplatte 12 und die Hartisolierplatten-Stoßfläche 18 eingebracht. Der Dichtstreifen 19 ist entweder aus Quarzseidengewebe oder hochschmelzendem Glasseidengewebe gefertigt. Fig. 5 zeigt die Ausführungsform eines flachgedrückten Gewebeschlauches als Dichtstreifen 19.

Der linke Teil der Fig. 6 zeigt eine in Vertikalrichtung 14 verlaufende Vermiculite-Isolierplatte 12. Die Vermiculite-Isolierplatte 12 weist an ihren Stoßbereichen 20 doppelt abgewinkelte Ausbuchtungen 16 auf. Diese Ausbuchtungen 16 bilden wiederum eine Aufnahmerinne für die in Horizontalrichtung 15 angeordneten Siliziumoxid-Isolierplatten 13. Die in Horizontalrichtung 15 angeordneten Siliziumoxid-Isolierplatten 13 weisen ebenfalls doppel abgewinkelte Stoßflächen 17 in den Stoßbereichen 20 auf. Die Vermiculite-Isolierplatten 12 und die Siliziumoxid-Isolierplatten 13 sind also in den Stoßbereichen nach Art von Matritze und Patritze ausgestaltet. Im Montageendzustand bilden jeweils eine Ausbuchtung 16 und eine Stoßfläche 17 eine breit dichtende formschlüssige Flächendichtung.

Die rechte Hälfte von Fig. 6 zeigt ein weiteres Ausführungsbeispiel gemäß der Erfindung. Die in Vertikalrichtung 14 angeordneten Vermiculite-Isolierplatte 12 ist gemäß der rechten Hälfte von Fig. 6 zweiteilig ausgeführt und besteht aus der schüsselförmigen Hohlschale 21 und der auf die schüsselförmige Hohlschale aufgesetzten Abdeckschale 22. In die Hohlschale 21 eingebracht sind die Hohlräume 23. Die Hohlräume 23 dienen zur Aufnahme hochdämmender Werkstoffe, beispielsweise Kieselgrur, Perlite, Blähton oder Blähschiefer etc. Die Hohlräume 23 werden hierzu vor der Montage mit dem Isolierwerkstoff gefüllt und anschließend wird die Abdeckschale 22 auf die Hohlschale 21 aufgesetzt und mit dieser fest verbunden. Die Hohlräume 23 sind auf diese Weise hermetisch von der Umgebungsluft abgeschnitten.

Des weiteren ist in Fig. 6 die Durchtrittsöffnung 24 für das Leitungsteil 25 dargestellt. Die Durchtrittsöffnung 24 durchbricht sowohl die Abdeckschale 22 als auch die Hohlschale 21. Hierbei bilden die die Schüsselränder der schüsselartig ausgebildeten Hohlschale 21 bildenden Außenwände 26 die Innenflächen 27 der Durchtrittsöffnung 24. Die Hohlräume 23 sind somit auch gegenüber der Durchtrittsöffnung 24 vollständig isoliert.

In die Durchtrittsöffnung 24 einbringbar ist das Leitungsteil 25. Das Leitungsteil 25 trägt an seiner dem Speicherkern 10 im Montageendzustand zugewandten Seite den flanschförmigen Dichtkörper 28. Der flanschförmige Dichtkörper 28 liegt im Montageendzustand in der speicherkernseitig an der Durchtrittsöffnung 24 eingebrachten Flanschnut 29 ein.

Der Stoßbereich der vertikal angeordneten, zweiteiligen Vermiculite-Isolierplatte 12 gemäß Fig. 6, rechte Hälfte und der in Horizontalrichtung 15 angeordneten Siliziumoxid-Isolierplatte 13 ist in Fig. 7 dargestellt. Die Stoßfläche 17 der in Horizontalrichtung 15 angeordnetten Siliziumoxid-Isolierplatte 13 ist gemäß Fig. 7 abgeflacht. Entsprechend dieser Abflachung 17 ragt aus der Abdeckschale 22 die Isoliernase 30 in den von der Stoßfläche 17 der Siliziumoxid-Isolierplatte 13 und der Außenwand 26 der Hohlschale 21 gebildeten Zwickel 31 hinein. Die Isoliernase 30 rastet gewissermaßen nach dem Schloß-Schlüssel-Prinzip in den Zwickel 31 hinein.

Fig. 8 zeigt eine von Fig. 7 abweichende Ausführungsform. Die Isoliernase 30 gemäß Fig. 8 ist ein lediglich die Außenwand 26 überragender Vorsprung. Die Isolierwirkung wird bei dieser Ausführungsform durch den Dichtstreifen 19 erreicht. Der Dichtstreifen 19 ist zwischen der Außenseite der Außenwand 26 der Hohlschale 21 und der der Hohlschale 21 zugewandten Seitenfläche der in Horizontalrichtung 15 angeordneten Siliziumoxid-Isolierplatte 13 positioniert. Der Dichtstreifen 19 aus Fig. 8 entspricht ansonsten dem Dichtstreifen 19 aus Fig. 5.

### Bezugszeichenliste

- 1,1': Seitenteil
- 2: Gehäuserückwand
- 3: Gehäuseboden
- 4: Gehäusedeckel
- 5: Hartisolierplatte
- 6: Hochdämm-Weichkörperplatte
- 7: Distanzhalter
- 8: Schutzgehäuse
- 9: Gehäusevorderwand
- 10: Wärme-Speicherkern
- 11: Einbauraum
- 12: Vermiculite- Isolierplatte
- 13: Siliziumoxid-lsolierplatte
- 14: Vertikalrichtung
- 15: Horizontalrichtung
- 16: Ausbuchtung
- 17: Stoßfläche
- 18: Hartisolierplatten-Stoßfläche
- 19: Dichtstreifen
- 20: Stoßbereich
- 21: Hohlschale
- 22: Abdeckschale
- 23: Hohlraum
- 24: Durchtrittsöffnung
- 25: Leitungsteil
- 26: Außenwand
- 27: Innenfläche
- 28: Dichtkörper
- 29: Flanschnut
- 30: Isoliernase
- 31: Zwickel

## Patentansprüche

1. Elektro-Speicherheizgerät
a) mit einem Wärme-Speicherkern (10)
b) mit einem den Speicherkern (10) im wesentlichen umschließenden Schutzgehäuse (8) und
c) mit einer
c₁) den Speicherkern (10) wärmeisolierenden,
c₂) zwischen dem Speicherkern (10) und dem Schutzgehäuse (8) angeordneten,
Wärmeisolierschicht, dadurch gekennzeichnet,
d) daß die Wärmeisolierschicht aus mehreren Isolierplatten (5,6,12,13) besteht,
e) daß die den Luftstrom der aufzuheizenden Luft kontaktierenden Flächen der Isolierplatten aus nicht-faserigem Werkstoff bestehen und
f) daß die Isolierplatten im Montageendzustand an ihren Stoßflächen (17) einen wärmedichten Flächenkontakt bilden.

2. Speicherheizgerät nach Anspruch 1,
dadurch gekennzeichnet,
daß die Stoßflächen (17) der Isolierplatten (5,6,12,13) nach Art von Matritze und Patritze in ihrer Querschnittsform derart aneinander angepaßt sind, daß sie im Montageendzustand formschlüssig ineinandergreifen zur wärmedichten Verbindung einander benachbarter Isolierplatten (5,6,12,13) im Stoßflächenbereich (17).

3. Speicherheizgerät nach Anspruch 2,
dadurch gekennzeichnet,
daß zwischen den Stoßflächen (17) zweier benachbarter Isolierplatten (5,6,12,13) ein verformbares Dichtmittel zur Verbesserung der Spaltabdichtung einliegt.

4. Speicherheizgerät nach Anspruch 3,
dadurch gekennzeichnet,
daß das Dichtmittel eine plastisch verformbare Weichmaterialplatte ist.

5. Speicherheizgerät nach Anspruch 3,
dadurch gekennzeichnet,
daß das Dichtmittel ein elastisch verformbares, anorganisches Fasergewebe mit einer Faserstärke von mehr als 5 µm ist.

6. Speicherheizgerät nach Anspruch 3,
dadurch gekennzeichnet,
daß das Fasergewebe ein Gewebeschlauch ist.

7. Speicherheizgerät nach einem oder mehreren der vorhergehenden Ansprüche,
dadurch gekennzeichnet,
daß die Isolierplatten (5,6,12,13) als Hartisolierplatten (5) ausgebildet sind und vorzugsweise aus anorganisch gebundenem Vermiculite bestehen.

8. Speicherheizgerät nach einem oder mehreren der vorhergehenden Ansprüche,
dadurch gekennzeichnet,
daß die Isolierplatten (5,6,12,13) als Hochdämm-Weichkörperplatten (6) ausgebildet sind und vorzugsweise aus mikroporösem Siliziumoxid bestehen.

9. Speicherheizgerät nach einem oder mehreren der vorhergehenden Ansprüche,
dadurch gekennzeichnet,
daß die Isolierschicht teilweise aus Hartisolierplatten (5) und teilweise aus Hochdämm-Weichkörperplatten (6) besteht.

10. Speicherheizgerät nach Anspruch 9,
dadurch gekennzeichnet,
daß sich die Stoßflächen (17) der Hartisolierplatten (5) im Montageendzustand an die Stoßflächen der Hochdämm-Weichkörperplatten (6) anschmiegen derart, daß die Stoßflächen (17) der Hochdämm-Weichkörperplatten (6) vom Flächendruck der Stoßflächen (17) der Hartisolierplatten (5) komprimiert sind zur Spaltabdichtung.

11. Speicherheizgerät nach einem oder mehreren der vorhergehenden Ansprüche,
dadurch gekennzeichnet,
- daß in die Isolierplatten (5,6,12,13) Hohlräume (23) eingebracht sind und
- daß die Hohlräume (23) mit hochdämmendem Isolierwerkstoff ausfüllbar sind.

12. Speicherheizgerät nach Anspruch 11,
dadurch gekennzeichnet,
daß die Isolierplatten (5,6,12,13) aus einer schüsselförmigen Hohlschale (21) zur Aufnahme des Isolierwerkstoffes und aus einer deckelartigen, auf die Hohlschale (21) aufsetzbaren Abdeckschale (22) zusammensetzbar sind.

13. Speicherheizgerät nach Anspruch 11 und/oder nach Anspruch 12,
dadurch gekennzeichnet,
daß die Isolierplatte (5,6,12,13) mehrere separate Hohlräume (23) aufweist.

14. Speicherheizgerät nach Anspruch 13,
dadurch gekennzeichnet,
daß in die Abdeckschale (22) Durchtrittsöffnungen (24) für Leitungen (25) eingebracht sind und daß die die Schüsselränder bildenden Außenwände (26) der Hohlräume (23) die Innenfläche (27) der Durchtrittsöffnungen (24) in den Hohlschalen (21) bilden.

15. Speicherheizgerät nach Anspruch 14
dadurch gekennzeichnet,
daß die Leitungen (25) mit flanschartigen Dichtkörpern (28) versehen sind zum isolierenden Verschluß der Durchtrittsöffnungen (24) im Montageendzustand.

## Claims

1. An electric storage heater
a) with a heat storage core (10),
b) with a protective casing (8) substantially surrounding the storage core (10) and
c) with a heat insulating layer
c1) thermally insulating the storage core (10),
c2) arranged between the storage core (10) and the protective casing (8),
characterized in that
d) the heat insulating layer consists of several insulating slabs (5,6,12,13),
e) the surfaces of the insulating slabs which are in contact with the air flow of the air to be heated, consist of a nonfibrous material and
f) in the final assembled state, the insulating slabs form with their abutting faces (17) a thermally leakproof areal contact.

2. A storage according to claim 1,
characterized in that
the abutting faces (17) of the insulating slabs (5,6,12,13) are in their cross-sectional shape adapted to each other in the manner of a bottom die and top die in such a way that in their final assembled state, they engage in each other with a form-fit for the heat-tight connection of insulating slabs (5,6,12,13) adjoining each other in the zone of the abutting faces (17).

3. A storage heater according to claim 2,
characterized in that
between the abutting faces (17) of two adjoining insulating slabs (5,6,12,13), there is inserted a deformable sealing means for improving the seal of the gap.

4. A storage heater according to claim 3,
characterized in that
the sealing means is a plastically deformable slab of a soft material

5. A storage heater according to claim 3,
characterized in that
the sealing means is an elastically deformable inorganic fibre fabric with a fibre thickness of more than 5µm.

6. A storage heater according to claim 3,
characterized in that
the fibre fabric is a tubular fabric.

7. A storage heater according to one or more of the preceding claims,
characterized in that
the insulating slabs (5, 6, 12, 13) are designed as hard insulating slabs (5) and preferably consist of inorganically bound vermiculite.

8. A storage heater according to one or more of the preceding claims,
characterized in that
the insulating slabs (5, 6, 12, 13) are designed as highly insulating slabs (6) of a soft substance and preferably consist of microporous silicon oxide.

9. A storage heater according to one or more of the preceding claims,
characterized in that
the insulating layer consists partly of hard insulating slabs (5) and partly of highly insulating soft substance slabs (6).

10. A storage heater according to claim 9,
characterized in that
in the final assembled state, the abutting faces (17) of the hard insulating slabs (5) closely fit against the abutting faces of the highly insulating soft substance slabs (6) in such a way that for sealing the gap, the abutting faces (17) of the highly insulating soft substance slabs (6) are compressed by the areal pressure of the abutting faces (17) of the hard insulating slabs (5).

11. A storage heater according to one or more of the preceding claims,
characterized in that
- hollow spaces (23) are introduced into the insulating slabs (5, 6, 12, 13) and
- that the hollow spaces (23) can be filled in with a highly nonconductive insulating material.

12. A storage heater according to claim 11,
characterized in that
the insulating slabs (5, 6, 12, 13) can be assembled from a dish-shaped hollow shell (21) for taking up the insulating material and a lid-type cover shell (22) that can be placed on the hollow shell (21).

13. A storage heater according to claim 11 and/or claim 12,
characterized in that
the insulating slab (5, 6, 12, 13) has several hollow spaces (23).

14. A storage heater according to claim 13,
characterized in that
several passage openings (24) for lines (25) are introduced into the cover shell (22) and that the outer walls (26) of the hollow spaces (23) forming the dish edges form the inner surface (27) of the passage openings (24) in the hollow shells (21).

15. A storage heater according to claim 14,
characterized in that
the lines (25) are provided with flange-type sealing bodies (28) for an insulating seal of the passage openings (24) in the final assembled state.

## Revendications

1. Appareil de chauffage électrique par accumulation comportant:
a) un coeur d'accumulation de chaleur (10),
b) un boîtier protecteur (8) qui entoure sensiblement le coeur d'accumulation (10) et
c) une couche d'isolation thermique
c1) qui isole thermiquement le coeur d'accumulation (10),
c2) qui est disposée entre le coeur d'accumulation (10) et le boîtier protecteur (8),
caractérisé en ce que
d) la couche d'isolation thermique consiste en plusieurs plaques isolantes (5,6,12,13),
e) les surfaces des plaques isolantes qui sont en contact avec le courant d'air qui doit être chauffé consistent en un matériau non fibreux, et
f) à l'état de montage final les plaques isolantes forment un contact surfacique thermiquement étanche au niveau de leurs surfaces de contact (17).

2. Appareil de chauffage par accumulation selon la revendication 1, caractérisé en ce que les surfaces de contact (17) des plaques isolantes (5,6,12,13) sont adaptées en section transversale les unes par rapport aux autres à la manière d'une matrice et d'un poinçon de sorte qu'à l'état de montage final elles s'interpénètrent par assemblage de forme pour la liaison thermiquement étanche des plaques isolantes (5,6,12,13) voisines dans le domaine des surfaces de contact (17).

3. Appareil de chauffage par accumulation selon la revendication 2, caractérisé en ce qu'un agent d'étanchéité déformable est situé entre les surfaces de contact (17) de deux plaques isolantes (5, 6, 12, 13) voisines pour améliorer l'étanchéification de l'interstice.

4. Appareil de chauffage par accumulation selon la revendication 3, caractérisé en ce que l'agent d'étanchéité est une plaque de matériau mou déformable plastiquement.

5. Appareil de chauffage par accumulation selon la revendication 3, caractérisé en ce que l'agent d'étanchéité est un tissu fibreux inorganique élastiquement déformable présentant une grosseur de fibre supérieure à 5 µm.

6. Appareil de chauffage par accumulation selon la revendication 3, caractérisé en ce que le tissu fibreux est un tuyau en tissu.

7. Appareil de chauffage par accumulation selon une ou plusieurs des revendications précédentes, caractérisé en ce que les plaques isolantes (5, 6, 12, 13) sont sous forme de plaques isolantes dures (5) et consistent de préférence en vermiculite liée de manière inorganique.

8. Appareil de chauffage par accumulation selon une ou plusieurs des revendications précédentes, caractérisé en ce que les plaques isolantes (5, 6, 12, 13) sont sous forme de plaques en matériau mou à haute capacité d'arrêt (6) et consistent de préférence en oxyde de silicium microporeux.

9. Appareil de chauffage par accumulation selon une ou plusieurs des revendications précédentes, caractérisé en ce que la couche isolante consiste en partie en plaques isolantes dures (5) et en partie en plaques en matériau mou à haute capacité d'arrêt (6).

10. Appareil de chauffage par accumulation selon la revendication 9, caractérisé en ce qu'à l'état de montage final les surfaces de contact (17) des plaques isolantes dures (5) s'adaptent aux surfaces de contact des plaques en matériau mou à haute capacité d'arrêt (6) de telle manière que les surfaces de contact (17) des plaques en matériau mou à haute capacité d'arrêt (6) sont comprimées par la pression surfacique des surfaces d'arrêt (17) des plaques isolantes dures (5) pour l'étanchéification des interstices.

11. Appareil de chauffage par accumulation selon une ou plusieurs des revendications précédentes, caractérisé
- en ce que des cavités (23) sont prévues dans les plaques isolantes (5, 6, 12, 13) et
- en ce que les cavités (23) peuvent être remplies de matériau isolant à haute capacité d'arrêt.

12. Appareil de chauffage par accumulation selon la revendication 11, caractérisé en ce que les plaques isolantes (5, 6, 12, 13) peuvent être constituées par une coque creuse (21) en forme d'auge destinée à recevoir le matériau isolant et en une coque de recouvrement (22) en forme de couvercle qui peut être appliquée sur la coque creuse (21).

13. Appareil de chauffage par accumulation selon la revendication 11 et/ou selon la revendication 12, caractérisé en ce que la plaque isolante (5, 6, 12, 13) comporte plusieurs cavités (23) séparées.

14. Appareil de chauffage par accumulation selon la revendication 13, caractérisé en ce que des ouvertures de passage (24) pour des conduites (25) sont pratiquées dans la coque de recouvrement (22) et en ce que les parois externes (26) des cavités (23) qui forment les bords des auges forment la surface interne (27) des ouvertures de passage (24) dans les coques creuses (21).

15. Appareil de chauffage par accumulation selon la revendication 14, caractérisé en ce que les conduites (25) sont munies de corps d'étanchéité (28) en forme de brides pour la fermeture isolante des ouvertures de passage (24) à l'état de montage final.
